# FASCICULE DE BREVET EUROPEEN

(11) **EP 3 070 544 B1**
(45) Date de publication et mention de la délivrance du brevet: **22.12.2021**
(21) Numéro de dépôt: 16160180.2
(22) Date de dépôt: 14.03.2016
(51) Int. Cl.: G04B 31/04

(54) **PALIER ANTICHOC POUR PIECE D'HORLOGERIE**
LAGER FÜR EINE UHR
BEARING FOR TIMEPIECE

(30) Priorité: 20.03.2015 CH 4182015
(43) Date de publication de la demande: 21.09.2016
(62) Demande divisionnaire de: 21169119.1
(73) Titulaire: Manufacture et fabrique de montres et chronomètres Ulysse Nardin Le Locle S.A., 2400 Le Locle (CH)
(72) Inventeur: LEIMGRUBER, Boris, 2333 La Cibourg (CH); CLOT, Cyrille, 2300 La Chaux-de-Fonds (CH); PELLATON, Loïc, 2052 Fontainmelon (CH); HUMAIR, Lucas, 2022 Bevaix (CH)
(74) Mandataire: e-Patent SA

(56) Documents cités:
- CH-A- 243 388
- CH-A- 245 429
- CH-A- 262 967
- CH-A- 292 136
- CH-A- 296 070
- CH-A- 313 812
- CH-A- 333 250
- CH-A- 333 591
- FR-A1- 2 020 047
- US-A- 2 700 273
- None

## Description

### Domaine technique

La présente invention se rapporte au domaine de l'horlogerie. Elle concerne, plus particulièrement, un palier antichoc comprenant un coussinet et un contre-pivot indépendants l'un de l'autre.

### Etat de la technique

Les documents CH 255756 et CH 278334 proposent des paliers antichocs dans lesquels la pierre percée, qui fait office de coussinet, est suspendue de manière flottante dans son logement au moyen d'un élément élastique. Cet élément élastique est maintenu en position par l'appui du chaton qui porte le contre-pivot. Le contre-pivot est soumis à l'effet d'un ressort de rappel qui le maintient et qui garantit le positionnement axial de l'élément élastique.

Le positionnement de l'élément élastique, et donc du coussinet, est en conséquence dépendant du chaton. Dans le cas d'un grand choc axial ou diagonal qui soulèverait le contre-pivot et le chaton, l'organe élastique n'est plus maintenu en position par le ressort de rappel et par le chaton, ni par rapport au logement, ni par rapport au contre-pivot. Il peut donc arriver que l'élément élastique se déplace d'une manière non-désirée, soit par rapport au logement, soit par rapport au contre-pivot. Par conséquent, le bon positionnement de la pierre percée n'est pas garanti à tout moment.

Les documents CH 333250, CH 243388, CH 333591 et CH 296070 divulguent des paliers dans lesquels au moins la pierre percée est soutenue dans le logement au moyen d'une bague monobloc en caoutchouc ou élastomère. Le choix de matériau pour l'organe élastique de ces documents n'est clairement pas satisfaisant pour une utilisation à long terme du palier. Le caoutchouc et les élastomères se dégradent typiquement au fil du temps et à cause de contact inévitable avec de l'huile, nécessitant leur remplacement périodique. Par ailleurs, ces matériaux nécessitent une forme de bague simple monobloc, ce qui est très limité au niveau des possibilités pour l'optimisation des propriétés mécaniques de l'organe élastique. Un organe élastique de forme moderne, présentant une partie extérieure, une partie centrale, ainsi qu'au moins un élément élastique reliant ces deux, présente significativement plus de liberté par rapport à une bague simple au niveau de sa conception, et donc de ses propriétés mécaniques selon tous les degrés de liberté.

Le document CH 245429 dévoile un palier comprenant un élément ressort qui soutient la pierre percée dans un anneau central. L'élément ressort comporte des bossages situés à l'extrémité de quatre bras élastiques, les bossages prenant place dans une rainure de telle sorte qu'ils exercent une force sur le fond de cette dernière. Le positionnement radial de la pierre percée est très sensible aux tolérances des quatre bras, et son montage est difficile, car il nécessite que les bras soient clipsés quasi-simultanément dans la rainure. Par ailleurs, cette rainure sert pour positionner l'élément ressort axialement.

Le document CH 313812 divulgue un palier dans lequel un chaton portant les deux pierres est soutenu par l'intermédiaire d'une bague élastique comprenant des renflements s'étendant vers l'extérieur et vers l'intérieur. Cette bague élastique présente une très faible flexibilité perpendiculaire à son plan, et au vu du fait que le chaton unique porte également le contre-pivot, un déplacement axial entre le logement et l'élément élastique et/ou entre l'élément élastique et le chaton découle lors d'un choc axial. En effet, soit le chaton va glisser contre les renflements intérieurs, soit les renflements extérieurs vont glisser contre la paroi du logement, lors d'un choc axial, soit ces deux. Ce glissement entraînera une usure des renflements et/ou du chaton et/ou du logement, et donc le positionnement de la pierre percée n'est pas assuré à long terme.

Le document CH 292136 décrit encore un autre mode de réalisation d'un palier, dans lequel l'organe élastique est constitué d'un ressort-fil. Ce ressort-fil est maintenu et positionné axialement dans le logement en étant coincé entre un épaulement et une bague chassée dans le logement en dessus du ressort-fil. Ce palier est complexe et difficile à démonter pour son entretien grâce à ladite bague chassée.

Le document US 2,700,273 décrit un palier dans lequel une bague de section circulaire se trouve au fond du logement et contre laquelle une paroi biseautée du chaton s'appuie afin de positionner radialement, mais pas axialement, le chaton. En cas de choc radial, la paroi biseautée glisse sur la bague afin de faire déplacer le chaton à l'encontre d'un ressort. Le chaton n'est donc pas solidaire de la bague, et est libre de se déplacer par rapport à cette dernière, ce qui ne garantit pas un bon positionnement de la pierre percée.

Le document FR 2020047 décrit un palier intégré à une raquette, et est monté sur le coq par l'intermédiaire de ce dernier. Ce palier est complexe et semble très difficile, voire impossible, à mettre en œuvre tout en maintenant une tolérance acceptable de la position de la pierre percée. Le bon positionnement de cette dernière est donc difficile à assurer.

Finalement, le document CH 262967 décrit un palier sans chaton dans lequel un organe élastique portant la pierre percée, une entretoise en forme de bague ainsi qu'une pierre contrepivot sont empilés dans un logement et y sont maintenus par l'intermédiaire des efforts d'une bague ressort appliqués axialement sur la face supérieure de la pierre contrepivot. Ces éléments sont simplement posés l'un sur l'autre dans le logement avec jeu, qui n'assure pas leur bon positionnement à toute moment.

Le but de l'invention est de proposer des paliers antichocs dans lesquels les défauts susmentionnés sont au moins partiellement surmontés.

### Divulgation de l'invention

De façon plus précise, l'invention concerne un palier antichoc pour pièce d'horlogerie, comme défini par la revendication indépendante 1. Des variantes préférées sont définies dans les revendications dépendantes.

Ce palier comprend un logement comprenant une paroi et un fond, et une ouverture dans ledit fond, ladite ouverture étant destinée à recevoir un tigeron d'un axe, tel qu'un axe de balancier.

Disposé dans le logement se trouve un organe élastique comportant une partie extérieure adaptée pour positionner l'organe élastique, une partie centrale comprenant un coussinet situé en face de ladite ouverture, et au moins un élément élastique reliant ladite partie extérieure à ladite partie centrale. Le coussinet comprend, comme généralement connu, un trou destiné à recevoir le prolongement de l'axe. Le coussinet peut être formé par une pièce distincte fixée à la partie centrale, comme par une pierre percée en pierre précieuse synthétique, une bague en matière métallique ou en matière à base de silicium (telle que le silicium mono- ou polycristallin, son oxyde, son nitrure, son carbure, également mono-ou polycristallin), ou peut être venu de matière avec la partie centrale.

Un contre-pivot est situé dans le logement en face du coussinet, où il est soutenu par un chaton situé dans le logement. Le contre-pivot est soumis à une force exercée par un ressort de rappel agencé pour le pousser en direction dudit fond du logement, et donc à le maintenir dans sa position de repos. Le contre-pivot peut être une pierre contre-pivot en pierre précieuse synthétique, un élément en matière métallique ou en matière à base de silicium (telle que le silicium mono- ou polycristallin, son oxyde, son nitrure, son carbure, également mono-ou polycristallin).

Selon l'invention, la partie extérieure de l'organe élastique, qui peut prendre par exemple substantiellement la forme d'une bague, est fixée au chaton. Cette fixation peut être obtenue par soudage, brasage, collage, goupillage. De manière alternative, la partie extérieure de l'organe élastique peut être maintenue dans le chaton par des frottements engendrés par des efforts élastiques exercés entre ladite partie extérieure et une paroi interne du chaton par chassage sous régime élastique, de languettes ou doigts élastiques supplémentaires ou similaire. Par conséquent, l'organe élastique est bien positionné par rapport au chaton et donc au contre-pivot à tout moment, même en cas de choc très important.

On doit noter, par ailleurs, que l'homme du métier peut choisir selon ses besoins et en fonction de la géométrie du palier et des conditions d'utilisation s'il est plus avantageux de choisir un positionnement de l'organe élastique par rapport au logement, ou par rapport au chaton et donc au contre pivot.

Avantageusement, le chaton comprend un épaulement intérieur dans lequel ladite partie extérieure prend place. Le positionnement axial de l'élément élastique par rapport au chaton peut donc être aisément garanti.

Avantageusement, ledit épaulement présente une hauteur inférieure à l'épaisseur de ladite partie extérieure, de telle sorte que, en position de repos du palier, ladite partie extérieure est en contact avec le fond du logement, ledit chaton restant hors contact avec ledit fond du logement.

Il est également possible que le chaton et le contre-pivot soient venus de matière et donc soient monoblocs, par exemple en cas de fabrication par micro-usinage.

Avantageusement, le fond du logement comprend un épaulement agencé pour être en contact avec la partie extérieure de l'organe élastique. Par conséquent, l'élément élastique et la partie centrale de l'organe élastique ne sont pas en contact avec le fond du logement, et s'applique pour tout mode de réalisation énoncé ci-dessus.

### Brève description des dessins

D'autres détails de l'invention apparaîtront plus clairement à la lecture de la description qui suit, faite en référence aux dessins annexés dans lesquels :
- Les Figures 1 à 8 et 12 décrivent des exemples de paliers qui ne font pas partie de l'invention telle que revendiquée, mais qui aident à mieux la comprendre.
- Fig. 9 est une vue perspective coupée et les figures 10-11 sont des vues en coupe d'un palier antichoc selon l'invention telle que revendiquée.

### Mode de réalisation de l'invention

Les figures 1 à 4 illustrent un palier antichoc faisant office d'exemple ne faisant pas objet de l'invention, en position de repos. L'axe géométrique du palier est défini comme étant perpendiculaire à l'intersection des axes A-A et B-B indiqués sur la figure 2. Les directions « radiales » et « axiales » s'entendent donc par rapport à l'axe du palier.

Ce palier comporte, comme c'est généralement le cas, un logement 3 dans lequel sont logés les composants du palier. Dans l'exemple illustré, ce logement 3 est formé dans une coupelle destinée à être solidarisée à un élément de bâti d'un mouvement d'horlogerie, tel qu'une platine ou un pont. Alternativement, le logement 3 peut être formé directement dans le corps d'une platine ou d'un pont, en l'y usinant directement. Le logement est délimité par un fond 3a, s'étendant dans un plan perpendiculaire à l'axe du palier 1, et par une paroi 3b, substantiellement cylindrique, qui s'étend de façon perpendiculaire au plan du fond 3a et parallèle à l'axe du palier 1.

Le logement 3 comprend, comme c'est généralement connu, une ouverture centrale 5 dans son fond 3a, substantiellement coaxiale au logement, et dans laquelle un tigeron d'un axe de pivotement (non illustré), tel qu'un axe de balancier, est destiné à prendre place.

Le fond 3a du logement 3 comprend un épaulement 7 contre lequel est positionné un organe élastique 9. Cet organe élastique comprend une partie extérieure 9a substantiellement en forme de bague, une partie centrale 9c également substantiellement en forme de bague, et au moins un (de préférence deux, trois ou quatre, des plus grands nombres n'étant pas exclus) élément élastique 9b reliant la partie extérieure à la partie centrale 9c. Les formes et les configurations des éléments élastiques 9b peuvent être diverses, telles que celles divulguées dans les documents EP 2 206 022, CH 704739 au nom du déposant. Le matériau de l'organe élastique peut être choisi parmi les métaux cristallins ou amorphes tels que l'acier et le nickel, les céramiques telles que le saphir, l'alumine, le rubis etc., ou un matériau à base de silicium, c'est-à-dire le silicium mono- ou polycristallin, son oxyde, son nitrure, son carbure ou similaire, tous ces composés étant également monocristallin ou polycristallin.

Contrairement aux paliers divulgués dans les documents CH 255756 et CH 278334 cités en préambule, l'organe élastique 9 est maintenu élastiquement dans le logement. La partie extérieure 9a peut être positionnée soit par chassage avec déformation élastique, soit par des éléments élastiques supplémentaires tels que des languettes ou doigts s'étendant vers l'extérieur de la partie extérieure 9a, et prenant appui contre la paroi cylindrique du logement 3. La partie extérieure 9a s'appuie élastiquement contre la paroi du logement, ce qui engendre des forces mutuellement complémentaires sur la paroi et sur la partie extérieure 9a selon une direction substantiellement radiale. Ces forces engendrent un frottement qui suffit à solidariser ces composants l'un avec l'autre lors du fonctionnement du palier.

Au centre de la partie centrale 9c de l'organe élastique 9 se trouve un coussinet 11, ici illustré sous la forme d'une pierre percée 11 pourvue d'un trou central 11a pour recevoir la partie terminale de l'axe. Comme illustré, cette pierre percée 11 est de genre classique, en rubis, mais peut également être formée d'une bague en métal, ou obtenue dans une matière à base de silicium (telle que le silicium mono- ou polycristallin, son oxyde, son nitrure, son carbure, également mono-ou polycristallin), ou similaire, et est chassée, soudée ou collée dans une ouverture correspondante située dans la partie centrale. Alternativement, une telle pierre percée 11 peut être intégrée à la partie centrale 9c par croissance du matériau de la partie centrale 9c. La partie centrale 9c peut présenter une géométrie circulaire continue ou discontinue (par exemple en étant fendu ou formé de plusieurs bosses), ou bien de géométrie polygonale continue ou discontinue.

Encore alternativement, le coussinet peut être venu d'une pièce avec la partie centrale 9c, c'est-à-dire formée avec un trou dans la partie centrale 9c. Dans un tel cas, la partie centrale 9c adjacente au trou 11a est considérée comme étant le coussinet 11, qui n'est pas obligatoirement une pièce distincte de la partie centrale 9c.

L'organe élastique 9 étant positionné sur l'épaulement 7 du fond 3a du logement 3, et ni le ou les élément(s) élastique(s) 9b, ni la partie centrale 9c, ni le coussinet 11 étant en contact avec le fond 3a du logement 3, le palier illustré est de type dit « flottant » ou « sans seuil de déclenchement ». Alternativement, le ou les élément(s) élastique(s) 9b et/ou la partie centrale 9c et/ou le coussinet 11 peuvent être en contact avec le fond 3a, soit sur une face plane, soit sur une face conique, comme c'est généralement connu, en particulier dans les paliers développés par Monsieur Gérard Erismann pendant les années 1930 et 1940.

Le palier 1 de cet exemple comprend également un contre-pivot 13, agencée en face du coussinet 11, et destinée à entrer en contact avec l'extrémité de l'axe en cas de choc axial. Comme illustré, le contre-pivot 13 est une pierre contre-pivot 13 de genre classique, en rubis, mais peut également être formé en métal, en matière à base de silicium (telle que le silicium mono- ou polycristallin, son oxyde, son nitrure, son carbure, également mono-ou polycristallin), ou similaire.

Le contre-pivot 13 est monté dans un siège 15d approprié prévu dans un chaton 15 avec un jeu radial entre ces deux pièces. Alternativement, le contre-pivot 13 pourrait aussi être collé, soudé, chassé ou serti dans le chaton 15.

Le chaton 15 prend place dans le logement 3 avec un jeu radial, et comprend une première surface d'appui 15a conformée de telle sorte que, en position de repos du palier, elle entre en contact avec la partie extérieure 9a de l'organe élastique 9 sous l'effet d'un ressort de rappel 17. Le ressort de rappel comprend des languettes 17a qui s'appuient contre le contre-pivot 13 selon une direction axiale. Le montage du ressort de rappel 17 dans des encoches 21 prévues à cet effet dans le logement 3 est bien connu, et il va sans dire que d'autres formes d'éléments élastiques sont également possibles. Ces aspects ne doivent donc pas être décrits plus en détails.

Le fait que l'organe élastique 9 est maintenu élastiquement dans le logement 3, et non pas par une force fournie par le ressort de rappel 17 et transmise à la partie extérieure 9a par l'intermédiaire du chaton 15, permet de découpler le positionnement du coussinet 11 de celui du contre-pivot 13. En effet, l'organe élastique 9 est maintenu en bonne position tout seul. En cas de fort choc axial qui soulèverait le contre-pivot 13 et éventuellement aussi le chaton 15, l'organe élastique 9 reste donc en position contre l'épaulement 7, sans risque de déplacement, de rotation ou de dévoiement de l'organe élastique 9.

Avantageusement, le chaton 15 comprend une seconde surface d'appui 15b conformée de telle sorte qu'elle entre en contact avec la partie centrale 9c de l'organe élastique 9 lorsque le palier est en position de repos. Cette variante procure, par rapport à celle dans laquelle ladite seconde surface d'appui 15b serait absente (voir ci-dessous), une plus grande distance axiale de contact entre le trou central 11a du coussinet percée 11 et le pivot de l'axe du mobile. De plus, la seconde surface d'appui 15b sert de butée pour éviter tout risque que les deux pierres 11, 13, voire le coussinet 11 et le contre-pivot 13, puissent entrer en contact lors d'un choc de très grande importance. Par ailleurs, les éléments élastiques 9b restent à tout moment libres, et ne peuvent pas entrer en contact ni avec le fond 3a du logement 3, ni avec le chaton 15 : le chaton est pourvu d'une rainure annulaire 15c dans ce but.

Dans l'exemple illustré, l'organe élastique présente une hauteur constante, et par conséquent la première surface d'appui 15a et la seconde surface d'appui 15b du chaton se trouvent substantiellement dans un même plan. Dans le cas où l'organe élastique 9 ne présente pas une hauteur constante, la situation de la seconde surface d'appui 15b par rapport à la première surface d'appui 15a peut être adaptée en conséquence.

Cependant, comme illustré dans les figures 5 et 6 dans des vues semblables à celles des figures 3 et 4 respectivement, il n'est pas obligatoire que le chaton 15 comporte cette seconde surface d'appui 15b - une suppression de cette caractéristique permettrait un meilleur recentrage du coussinet 11 après un choc radial. Le palier 1 reste amélioré par rapport à ceux des documents CH 255756 et CH 278334. Dans ces figures, seuls les signes de référence mentionnés dans le texte en lien avec ces figures ont été représentés afin de ne pas les surcharger. La figure 12 illustre également un exemple semblable à celui des figures 3 et 4, qui diffère de ce dernier en ce que le siège 15d dans lequel le contre-pivot 13 est positionné comprend une paroi latérale conique, qui se resserre en direction du fond 3a du logement 3. Cette conicité facilite le posage du contre-pivot 13 dans le chaton.

Les figures 7 et 8 illustrent dans des vues semblables à celles des figures 3 et 4 respectivement, encore un exemple dans laquelle aucun chaton 15 n'est présent. À nouveau, dans ces figures, seuls les signes de référence mentionnés dans le texte en lien avec ces figures ont été représentés afin de ne pas surcharger ces figures.

Dans l'exemple des figures 7 et 8, l'organe élastique 9 comprend, s'étendant en saillie de la surface supérieure de sa partie extérieure 9a (c'est-à-dire la surface du côté du contre-pivot 13, et donc opposée au fond 3a du logement 3), au moins une butée de positionnement 9d servant à positionner axialement le contre-pivot 13. Cette butée de positionnement 9d peut être en forme de plot ou d'une ou plusieurs stries rectilignes ou courbées, contre laquelle/lesquelles est amené le contre-pivot 13 par le ressort de rappel 17 lorsque le palier est en position de repos. La butée de positionnement 9d peut être, par exemple, une strie annulaire. Par ailleurs, la butée de positionnement 9d peut être venue d'une pièce ou non avec la partie extérieure 9a de l'organe élastique 9.

Par conséquent, cet exemple présente un contre-pivot 13 simple et ne comporte pas de chaton. Le palier proposé dans ces figures présente donc moins de composants que l'exemple des figures 1 à 4 et est plus économique à mettre en œuvre. Néanmoins, le même principe s'applique également à une construction présentant un chaton, et ce, particulièrement dans le cas où le chaton est une simple bague, circulaire ou fendue, chassée à fleur autour du contre-pivot 13.

On peut encore envisager d'autres modifications aux paliers des figures 1-8.

Par exemple, le contre-pivot 13 et le chaton 15 de l'exemple des figures 1 à 4 peuvent venir d'une pièce pour le cas où aucun jeu entre ces composants n'est jugé nécessaire, la forme du chaton 15, et particulièrement celle des première et seconde surfaces d'appui 15a, 15b et celle de la rainure 15c, étant reprise dans la forme du contre-pivot 13. Cette variante n'est pas illustrée.

La paroi du logement 3 ne doit pas forcément être cylindrique, mais peut comporter des protubérances et/ou des encoches, qui pourraient influencer la direction des forces exercées entre la partie extérieure 9a et la paroi du logement 3.

Les figures 9-11 illustrent encore une variante d'un palier antichoc 1, cette fois selon l'invention, la figure 9 étant une vue en perspective coupée, la figure 10 étant une section correspondant à ladite coupe, et la figure 11 étant une section perpendiculaire à ladite coupe. À nouveau, dans ces figures, seuls les signes de référence mentionnés dans le texte en lien avec ces figures ont été représentés afin de ne pas surcharger ces figures.

Le palier 1 des figures 9-11 diffère de ceux des figures 1-8 en ce que l'organe élastique 9 n'est plus maintenu directement dans le logement 3, mais est fixé dans le chaton 15, selon l'invention. Cette fixation peut être réalisée au moyen des frottements engendrés par des efforts élastiques exercés entre ladite partie extérieure 9a et la paroi du chaton (chassage, éléments élastiques, comme mentionné ci-dessus), ou par collage, soudage, brasage, goupillage ou similaire.

À cette fin, le chaton 15 comprend un épaulement intérieur 15e, aménagé dans la partie inférieure de son pourtour intérieur 15f. Comme illustré dans les figures 9 à 11, cet épaulement intérieur est annulaire, mais d'autres formes sont également envisageables en fonction de la forme de la partie extérieure 9a de l'organe élastique 9. Dans le cas d'une fixation par collage, soudage, goupillage ou similaire, l'épaulement intérieur 15e est superflu et peut être supprimé.

L'épaulement intérieur 15a présente une hauteur inférieure à l'épaisseur de la partie extérieure 9a, de telle sorte que le chaton 15 ne rentre pas en contact avec le fond 3a du logement 3. Par conséquent, la partie extérieure 9a reste en contact avec l'épaulement 7 du fond 3a du logement 3. Cependant, il est également envisageable que ladite hauteur soit supérieure à ladite épaisseur, ou que ces deux soient égales.

Afin de laisser le chaton 15 se déplacer en réponse aux chocs, le pourtour 17b du ressort de rappel 17 n'est pas en contact avec le chaton ou le contre-pivot 13 dans sa position de repos. Néanmoins, ledit pourtour 17b peut servir de butée axiale afin de limiter le déplacement axial du chaton 15 lors d'un choc fort.

Dans le cas illustré, le contre-pivot 13 est chassé, soudé, brasé ou collé dans la partie supérieure du chaton 15, qui est de forme tubulaire, mais il est également possible que le contre-pivot 13 prenne position contre un épaulement approprié, comme c'est le cas dans les figures 1 à 6, avec ou sans jeu entre ces deux éléments.

Il va sans dire que, similairement au cas décrit ci-dessus en lien avec le palier des figures 1 à 4, le contre-pivot 13 et le chaton 15 peuvent venir de matière et donc être monobloc, le contre-pivot 13 prenant par conséquent la forme de l'ensemble contre-pivot 13 - chaton 15 comme il est visible dans les figures 9 à 10. Ceci réduit le nombre de pièces du palier en cas de fabrication par micro-usinage

## Revendications

1. Palier antichoc (1) pour pièce d'horlogerie comprenant :
- un logement (3) comprenant une paroi (3b) et un fond (3a) ;
- une ouverture (5) dans ledit fond (3a), ladite ouverture (5) étant destinée à recevoir un tigeron d'un axe ;
- un organe élastique (9) comportant une partie extérieure (9a) adaptée pour positionner l'organe élastique (9), une partie centrale (9c) comprenant un coussinet (11, 11a) situé en face de ladite ouverture (5), et au moins un élément élastique (9b) reliant ladite partie extérieure (9a) à ladite partie centrale (9c) ;
- un contre-pivot (13) soutenu par un chaton (15) situé dans le logement (3), le contre-pivot (13) étant en face du coussinet (11, 11a) ;
- un ressort de rappel (17) agencé pour exercer une force sur le contre-pivot (13) afin de le pousser en direction dudit fond (3a) du logement (3) ;
**caractérisé en ce que** la partie extérieure (9a) de l'organe élastique (9) est fixée au chaton (15).

2. Palier antichoc (1) selon la revendication 1, dans lequel la partie extérieure (9a) de l'organe élastique (9) est fixée au chaton (15) en étant maintenue dans le chaton (15) par des frottements engendrés par des efforts élastiques exercés entre ladite partie extérieure (9a) et une paroi interne (15e) du chaton (15).

3. Palier antichoc (1) selon l'une des revendications 1 à 2, dans lequel le chaton comprend un épaulement intérieur dans lequel ladite partie extérieure (9a) prend place.

4. Palier antichoc (1) selon la revendication 3, dans lequel ledit épaulement présente une hauteur inférieure à l'épaisseur de ladite partie extérieure (9a), de telle sorte que, en position de repos du palier (1), ladite partie extérieure est en contact avec le fond (3a) du logement (3), ledit chaton (15) restant hors contact avec ledit fond (3a) du logement (3).

5. Palier antichoc (1) selon l'une des revendications 1 à 4, dans lequel le chaton (15) et le contre-pivot (13) sont venus de matière.

6. Palier antichoc (1) selon l'une des revendications 1 à 5, dans lequel le fond (3a) du logement (3) comprend un épaulement (7) agencé pour être en contact avec la partie extérieure (9a) de l'organe élastique (9).

7. Palier antichoc (1) selon l'une des revendications 1 à 6, dans lequel ladite partie extérieure (9a) présente substantiellement la forme d'une bague.

## Patentansprüche

1. Stoßsicheres Lager (1) für eine Uhr, umfassend:
- eine Aufnahme (3), die eine Wand (3b) und einen Boden (3a) aufweist,
- eine Öffnung (5) in dem Boden (3a), wobei die Öffnung (5) zur Aufnahme eines Tigeron einer Achse bestimmt ist,
- ein elastisches Organ (9), das einen äußeren Teil (9a), der zur Positionierung des elastischen Organs (9) ausgeführt ist, einen mittleren Teil (9c), der eine Lagerbuchse (11, 11a) umfasst, die der Öffnung (5) gegenüber angeordnet ist, und mindestens ein elastisches Element (9b) aufweist, das den äußeren Teil (9a) mit dem mittleren Teil (9c) verbindet,
- einen Deckstein (13), der von einem Steinfutter (15) gestützt wird, das in der Aufnahme (3) angeordnet ist, wobei der Deckstein (13) der Lagerbuchse (11, 11a) gegenüberliegt,
- eine Rückholfeder (17), die dazu ausgestaltet ist, eine Kraft auf den Deckstein (13) auszuüben, um ihn in die Richtung des Bodens (3a) der Aufnahme (3) zu drücken,
**dadurch gekennzeichnet, dass** der äußere Teil (9a) des elastischen Organs (9) am Steinfutter (15) befestigt ist.

2. Stoßsicheres Lager (1) nach Anspruch 1, wobei der äußere Teil (9a) des elastischen Organs (9) am Steinfutter (15) befestigt ist, indem er durch Reibung, die durch zwischen dem äußeren Teil (9a) und einer inneren Wand (15e) des Steinfutters (15) ausgeübte elastische Kräfte erzeugt worden ist, in dem Steinfutter (15) gehalten wird

3. Stoßsicheres Lager (1) nach einem der Ansprüche 1 bis 2, wobei das Steinfutter einen inneren Absatz umfasst, in dem der äußere Teil (9a) Platz findet.

4. Stoßsicheres Lager (1) nach Anspruch 3, wobei der Absatz eine Höhe aufweist, die kleiner als die Dicke des äußeren Teils (9a) ist, so dass der äußere Teil in der Ruheposition des Lagers (1) mit dem Boden (3a) der Aufnahme (3) in Kontakt ist, wobei das Steinfutter (15) außer Kontakt mit dem Boden (3a) des Lagers (3) bleibt.

5. Stoßsicheres Lager (1) nach einem der vorhergehenden Ansprüche 1 bis 4, wobei das Steinfutter (15) und der Deckstein (13) einstückig ausgebildet sind.

6. Stoßsicheres Lager (1) nach einem der Ansprüche 1 bis 5, wobei der Boden (3a) der Aufnahme (3) einen Absatz (7) umfasst, der dazu ausgestaltet ist, mit dem äußeren Teil (9a) des elastischen Organs (9) in Kontakt zu sein.

7. Stoßsicheres Lager (1) nach einem der Ansprüche 1 bis 6, wobei der äußere Teil (9a) im Wesentlichen die Form eines Rings aufweist.

## Claims

1. Anti-shock bearing (1) for a timepiece, comprising:
- a recess (3) comprising a wall (3b) and a bottom (3a) ;
- an opening (5) in said bottom (3a), said opening (5) being intended to receive a pivot-shank of a staff;
- an elastic member (9) comprising an outer part (9a) adapted for positioning the elastic member (9), a central part (9c) comprising a jewel hole (11, 11a) located facing said opening (5), and at least one elastic element (9b) connecting said outer part (9a) to said central part (9c);
- a counter-pivot (13) supported by a setting (15) located in the recess (3), the counter-pivot (13) facing the jewel hole (11, 11a);
- a return spring (17) arranged to exert a force on the counter-pivot (13) so as to push the latter towards said bottom (3a) of the recess (3);
**characterized in that** the outer part (9a) of the elastic member (9) is secured to the setting (15).

2. Anti-shock bearing (1) according to Claim 1, wherein the outer part (9a) of the elastic member (9) is secured to the setting (15) by being held in the setting (15) by friction generated by elastic forces exerted between said outer part (9a) and an inner wall (15e) of the setting (15).

3. Anti-shock bearing (1) according to one of Claims 1 and 2, wherein the setting comprises an internal shoulder in which said outer part (9a) is seated.

4. Anti-shock bearing (1) according to Claim 3, wherein said shoulder has a height less than the thickness of said outer part (9a), such that, in the resting position of the bearing (1), said outer part is in contact with the bottom (3a) of the recess (3), said setting (15) remaining out of contact with said bottom (3a) of the recess (3).

5. Anti-shock bearing (1) according to one of Claims 1 to 4, wherein the setting (15) and the counter-pivot (13) are monobloc.

6. Anti-shock bearing (1) according to one of Claims 1 to 5, wherein the bottom (3a) of the recess (3) comprises a shoulder (7) that is arranged to be in contact with the outer part (9a) of the elastic member (9) .

7. Anti-shock bearing (1) according to one of Claims 1 to 6, wherein said outer part (9a) is substantially in the shape of a ring.
